# FASCICULE DE BREVET EUROPEEN

(11) **EP 3 183 442 B1**
(45) Date de publication et mention de la délivrance du brevet: **03.02.2021**
(21) Numéro de dépôt: 15753387.8
(22) Date de dépôt: 02.07.2015
(51) Int. Cl.: F01P 1/06, F01P 11/12

(54) **CONDUIT D'AIR POUR LE REFROIDISSEMENT D'UN ACCESSOIRE DE VÉHICULE AUTOMOBILE**
LUFTKANAL ZUR KÜHLUNG EINES ZUBEHÖRTEILS EINES KRAFTFAHRZEUGS
AIR CONDUIT FOR COOLING AN ACCESSORY OF A MOTOR VEHICLE

(30) Priorité: 19.08.2014 FR 1457880
(43) Date de publication de la demande: 28.06.2017
(73) Titulaire: Renault S.A.S., 92100 Boulogne-Billancourt (FR)
(72) Inventeur: LERONSEUR, Jean-Louis, 78640 Villiers-Saint-Frederic (FR); BERNAZZANI, Lucile, 92370 Chaville (FR); RAGNEAU, Sebastien, 27800 Berthouville (FR); GODARD, Pascal, 78440 Gargenville (FR)
(86) Numéro de dépôt international: PCT/FR2015/051823
(87) Numéro de publication internationale: WO 2016/027014

(56) Documents cités:
- EP-A1- 1 048 832
- EP-A2- 0 175 939
- DE-A1-102007 049 770
- US-A1- 2008 142 285
- US-A1- 2012 228 044

## Description

### Domaine de l'invention

L'invention est dans le domaine du refroidissement d'accessoire de véhicule automobile. Plus particulièrement, l'invention se rapport au refroidissement de carter par convection.

### Etat de la technique

Il est connu des dispositifs de refroidissement de carters de turbocompresseur par convection. De manière connue, l'implantation du turbocompresseur sur le moteur thermique est déterminée de telle manière à ce que le l'air circulant autour du moteur refroidit le carter du turbo. La conception d'une telle disposition nécessite de devoir faire des compromis sur l'implantation d'autres pièces accessoires à la périphérie du turbocompresseur pour assurer un bon écoulement d'air et donc un bon refroidissement.

Selon une autre variante connue, le carter du turbocompresseur est refroidit par le circuit de refroidissement du moteur thermique. On trouve, notamment, cette configuration pour les turbocompresseurs travaillant sur de grandes plages de compression ou des turbocompresseurs à plusieurs étages. Cette configuration nécessite de devoir dimensionner le circuit de refroidissement en conséquence, de prévoir des durites pour l'acheminement du liquide de refroidissement et également les modes de gestion du refroidissement du turbocompresseur. Le document US2008/0142285 décrit un conduit d'air pour collecter une partie d'un flux d'air sortant pulsé par un ventilateur et qui est destiné à la rediriger vers un compartiment moteur.

### Objet de l'invention

L'invention vise à pallier les problèmes ci-dessous en proposant une solution de refroidissement d'un turbocompresseur fonctionnant sur une grande plage de compression ou comportant au moins deux étages de compression. L'invention vise à permettre le bon fonctionnement du turbocompresseur, sans que celui soit dégradé dans son fonctionnement ou ses prestations.

On tend vers ce but avec l'objet de l'invention qui a trait à un groupe motopropulseur de véhicule automobile selon les caractéristiques de la revendication 1.

Le groupe motopropulseur objet de l'invention comporte l'une quelconque des caractéristiques techniques suivantes prises isolément ou en combinaison entre-elles :
- le conduit comprend des moyens de fixation du conduit sur le carter d'un moteur du véhicule automobile,
- l'entrée d'air et la sortie d'air sont situées à des niveaux différents une fois le conduit d'air fixée au carter moteur,
- l'entrée d'air du conduit est située plus bas que la sortie une fois le conduit d'air fixée au carter moteur,
- la première demi-coquille est destinée à porter les moyens de fixation,
- la grille est dimensionnée pour comporter des trous ayant une surface supérieure à 2cm²,
- l'accessoire est un turbocompresseur à au moins deux étages.

### Bref description des dessins

D'autres avantages et caractéristiques ressortiront plus clairement de la description qui va suivre de modes particuliers de réalisation de l'invention donnés à titre d'exemples non limitatifs et représentés sur les dessins annexés, dans lesquels :
- la figure 1 est une représentation schématique d'un conduit d'air selon l'invention,
- la figure 2 est une représentation schématique d'une d'entre les deux demi-coquilles formant le conduit d'air,
- la figure 3 est une représentation schématique d'une de l'autre d'entre les deux demi-coquilles formant le conduit d'air, et
- la figure 4 est une représentation schématique d'une vue de face de l'entrée d'air du conduit d'air, dans sa position préférée d'agencement sur un carter moteur.

### Description détaillée

Dans la description qui va suivre, telle qu'illustrée dans les figures 1 à 4, qui porte sur un mode de réalisation d'un conduit 1 d'air pour le refroidissement d'un accessoire embarqué dans un véhicule, de préférence du type d'une automobile, dont la chaîne de traction est équipée d'un moteur à combustion interne suralimenté en air.

Pour ce faire, le compartiment moteur du véhicule comprend, outre le moteur à combustion interne, un turbocompresseur, par exemple un turbocompresseur à au moins deux étages.

Selon une architecture particulière, le compresseur est disposé en aval du moteur à combustion interne, selon le sens d'écoulement de l'air. Ainsi logé, entre le moteur et une cloison de séparation délimitant le compartiment moteur de l'habitacle, le turbocompresseur évolue dans un environnement peu propice à l'échange thermique. Afin d'améliorer l'échange thermique du turbocompresseur avec de l'air extérieur, l'invention propose un conduit dédié à l'apport d'air.

Le conduit 1 comporte une entrée d'air 3, une sortie d'air 5 et un tronçon 7 intermédiaire s'étendant depuis l'entrée d'air 3 vers la sortie d'air 5. Le conduit 1 d'air permet de guider de l'air vers le turbocompresseur afin de le refroidir, ceci est particulièrement avantageux pour architectures des groupes motopropulseurs (GMP) complexes et que l'espace alloué est restreint, si bien que ces contraintes ne permettent pas à l'air de s'écouler de manière optimum autour du GMP.

De plus, le conduit 1 d'air comporte un élément de filtration 9 de l'air destiné à refroidir le carter du turbocompresseur. Dans l'exemple illustré 1, 2 et 4, l'élément de filtration 9 est une grille 11, la grille 11 est dimensionnée pour comporter des trous ayant une surface supérieure à 2cm². Par exemple dans ce mode de réalisation, la grille 11 est dimensionnée pour comporter douze trous de 3cm² chacun. Cette définition du dimensionnement présente l'avantage de limiter le passage de particules de taille relativement importante.

Le conduit 1 capte et réoriente le flux d'air dynamique qui est obtenu par le déplacement du véhicule. Le conduit 1 capte et réoriente le flux d'air dynamique du compartiment moteur ou de l'air situé, c'est-à-dire s'écoulant, à un niveau assez proche de la route, par exemple à une hauteur située de 210 mm à 280 mm. L'entrée d'air 3 est située approximativement dans cette plage de hauteurs.

L'entrée d'air 3 et la sortie d'air 5 comprennent au moins une ouverture au travers de laquelle circule l'air destiné au refroidissement de l'accessoire. Selon le mode de réalisation illustré sur la figure 4, chaque ouverture peut s'étendre dans un plan vertical. L'ouverture de l'entrée d'air 3 s'étend dans un plan perpendiculaire à celui de l'ouverture dédiée à la sortie d'air 5 de sorte que le conduit 1 réoriente l'air collecté afin de le diriger en direction de l'accessoire à refroidir.

Selon une variante de réalisation, le conduit d'air 3 est agencé sur le moteur de telle sorte que son entrée d'air 3 est disposée en saillie verticale hors du carter moteur.

Le flux d'air dynamique capté améliore le refroidissement de l'accessoire en diffusant un air à proximité de l'accessoire à refroidir, ici un turbocompresseur. Le flux d'air dynamique peut permettre à des particules situées sur la route qui, de par la pression la vitesse et la pression dynamique, remontent le conduit 1 d'air pour arriver sur le carter du turbocompresseur. Hors lorsque le turbocompresseur fonctionne à pleine charge la température du carter dépasse une centaine de degré. Cette température élevée peut faire fondre les particules sur le carter du turbocompresseur et ainsi de dégrader les échanges thermiques entre le carter du turbocompresseur et l'air acheminé par le conduit 1 d'air. La réduction des échanges thermiques peut entraîner une dégradation des prestations du turbocompresseur voire entrainer la casse de celui-ci.

La grille 11 précédemment décrite est située au niveau de l'entrée du conduit 1 d'air, afin de limiter l'introduction de particule le plus tôt possible.

Le conduit 1 d'air est fixé sur une paroi, sensiblement verticale, du carter moteur et comporte à cet effet des moyens de fixation 13. Une fois le conduit 1 d'air fixé sur le carter moteur l'entrée et la sortie d'air 5 sont situées à des niveaux différents. Dans le mode de réalisation représenté dans les figures 1, 2 et 4, l'entrée du conduit 1 est située plus bas que la sortie.

Selon une variante d'agencement du conduit sur le carter moteur, l'entrée d'air 3 et la sortie d'air 5 peuvent être situées au même niveau, c'est-à-dire s'étendre tous les deux dans un même plan horizontal parallèle au sol, dans lequel est également en partie disposé le turbocompresseur.

Le conduit 1 d'air est formé de deux demi-coquilles 15, 17 en matériaux composites, par exemple du type en fibre de verre. Une première demi-coquille 15 destinée à porter les moyens de fixation 13 et une deuxième demi-coquille 17. Dans ce mode de réalisation, la première demi-coquille 15 comporte la sortie d'air 5 et la deuxième demi-coquille 17 comporte l'entrée d'air 3 ainsi que la grille 11.

Les deux demi-coquilles 15, 17 comportent, chacune, des trottoirs 19 sensiblement identiques et situés en vis-à-vis une fois les demi-coquilles 15, 17 assemblées ensemble. Les trottoirs sont destinés à fixer les deux demi-coquilles 15, 17 ensembles par un soudage par vibrations (friction). Dans le mode de réalisation présenté, les trottoirs 19 ne sont pas continus, c'est-à-dire qu'il y a une interruption pour pouvoir permettre de tenir compte de l'environnement architectural, par exemple un galet (non représenté) qui serait à proximité du conduit 1.

L'invention trouve particulière son application pour un accessoire de moteur thermique, notamment les turbocompresseurs au moins à deux étages.

Selon l'invention, l'agencement du conduit d'air 1 sur le carter moteur permet une diffusion d'air de refroidissement à proximité immédiate de l'accessoire à refroidir.

A titre d'exemple, cet accessoire générateur de calories peut être une machine électrique nécessitant un refroidissement additionnel.

## Revendications

1. Groupe motopropulseur de véhicule automobile comportant un carter d'un moteur, un accessoire et un conduit (1) d'air pour le refroidissement de l'accessoire, ledit conduit (1) comportant une entrée d'air (3), une sortie d'air (5) et un tronçon (7) reliant l'entrée à la sortie,
le conduit (1) est **caractérisé en ce qu'**il comporte un élément de filtration (9) de l'air destiné à refroidir l'accessoire, l'élément de filtration (9) étant situé au niveau de l'entrée (3) du conduit d'air (1) comportant deux demi-coquilles (15, 17), une première demi-coquille 15 comporte la sortie d'air (5) et une deuxième demi-coquille (17) comporte l'entrée d'air (3) ainsi qu'une grille (11).

2. Groupe motopropulseur selon la revendication 1, **caractérisé en ce qu'**il comporte des moyens de fixation (13) du conduit (1) sur le carter d'un moteur du véhicule automobile.

3. Groupe motopropulseur selon la revendication 2, **caractérisé en ce que** l'entrée (3) et la sortie d'air (5) sont situées à des niveaux différents une fois le conduit (1) d'air fixée au carter moteur.

4. Groupe motopropulseur selon la revendication 2 ou 3, **caractérisé en ce que** l'entrée d'air (3) du conduit (1) est située plus bas que la sortie une fois le conduit (1) d'air fixée au carter moteur.

5. Groupe motopropulseur selon l'une des revendications 2 à 4, **caractérisé en ce que** la première demi-coquille (15) est destinée à porter les moyens de fixation (13).

6. Groupe motopropulseur selon l'une des revendications 1 à 5, **caractérisé en ce que** la grille (11) est dimensionnée pour comporter des trous ayant une surface supérieure à 2 cm².

7. Groupe motopropulseur selon l'une des revendications 1 à 6, **caractérisé en ce que** l'accessoire est un turbocompresseur à au moins deux étages.

## Patentansprüche

1. Kraftfahrzeugantriebsstrang, aufweisend ein Gehäuse eines Motors, ein Zubehörteil und einen Kanal (1) für Luft zum Kühlen des Zubehörteils, wobei der Kanal (1) einen Lufteingang (3), einen Luftausgang (5) und einen den Eingang mit dem Ausgang verbindenden Abschnitt (7) aufweist,
wobei der Kanal (1) **dadurch gekennzeichnet ist, dass** er ein Element (9) zum Filtern der zum Kühlen des Zubehörteils bestimmten Luft aufweist, wobei das Filterelement (9) auf der Höhe des Eingangs (3) des Luftkanals (1) angeordnet ist, die zwei Halbschalen (15, 17) aufweist, wobei eine erste Halbschale (15) den Luftausgang (5) aufweist und eine zweite Halbschale (17) den Lufteingang (3) sowie ein Gitter (11) aufweist.

2. Antriebsstrang nach Anspruch 1, **dadurch gekennzeichnet, dass** er Mittel (13) zum Befestigen des Kanals (1) an dem Gehäuse eines Motors des Kraftfahrzeugs aufweist.

3. Antriebsstrang nach Anspruch 2, **dadurch gekennzeichnet, dass** der Lufteingang (3) und der Luftausgang (5) auf unterschiedlicher Höhe angeordnet sind, wenn der Luftkanal (1) an dem Motorgehäuse befestigt ist.

4. Antriebsstrang nach Anspruch 2 oder 3, **dadurch gekennzeichnet, dass** der Lufteingang (3) des Kanals (1) weiter unten als der Ausgang angeordnet ist, wenn der Luftkanal (1) an dem Motorgehäuse befestigt ist.

5. Antriebsstrang nach einem der Ansprüche 2 bis 4, **dadurch gekennzeichnet, dass** die erste Halbschale (15) dazu bestimmt ist, die Befestigungsmittel (13) zu tragen.

6. Antriebsstrang nach einem der Ansprüche 1 bis 5, **dadurch gekennzeichnet, dass** das Gitter (11) so bemessen ist, dass es Löcher mit einer Fläche von mehr als 2 cm² aufweist.

7. Antriebsstrang nach einem der Ansprüche 1 bis 6, **dadurch gekennzeichnet, dass** das Zubehörteil ein Turboverdichter mit mindestens zwei Stufen ist.

## Claims

1. Power train for a motor vehicle comprising a motor housing, and accessory and a duct (1) for air for cooling the accessory, said duct (1) comprising an air inlet (3), and an air outlet (5) and a segment (7) connecting the inlet to the outlet,
the conduit (1) is **characterized in that** it comprises an element (9) for filtering the air that is intended for cooling the accessory, the filtration element (9) being located at the level of the inlet (3) of the air duct (1) comprising two half shells (15, 17), a first half shell (15) comprises the air outlet (5) and a second half shell (17) comprises the air inlet (3) and a grille (11).

2. Power train according to Claim 1, **characterized in that** it comprises means (13) for fastening the duct (1) to the housing of a motor of the motor vehicle.

3. Power train according to Claim 2, **characterized in that** the air inlet (3) and the air outlet (5) are positioned at different levels once the air duct (1) is fastened to the motor housing.

4. Power train according to Claim 2 or 3, **characterized in that** the air inlet (3) of the duct (1) is positioned lower than the outlet once the air duct (1) is fastened to the motor housing.

5. Power train according to one of Claims 2 to 4, **characterized in that** the first half shell (15) is intended to bear the fastening means (13).

6. Power train according to one of Claims 1 to 5, **characterized in that** the grill (11) is dimensioned such that it has holes having a surface area greater than 2 cm².

7. Power train according to one of Claims 1 to 6, **characterized in that** the accessory is a turbocompressor having at least two stages.
